# FASCICULE DE BREVET EUROPEEN

(11) **EP 1 066 200 B1**
(45) Date de publication et mention de la délivrance du brevet: **12.12.2001**
(21) Numéro de dépôt: 99911862.3
(22) Date de dépôt: 01.04.1999
(51) Int. Cl.: B65D 33/16, B65D 77/14

(54) **SAC AVEC AUTO-FERMETURE**
SELBSTSCHLIESSENDER SACK
BAG WITH SELF-CLOSURE

(30) Priorité: 03.04.1998 FR 9804406
(43) Date de publication de la demande: 10.01.2001
(73) Titulaire: Becton Dickinson France, 38800 Le Pont-de-Claix (FR)
(72) Inventeur: PORRET, Jean-Yves, F-38610 Gières (FR); IMBERT, Claude, F-38700 La Tronche (FR)
(74) Mandataire: Guerre, Dominique
(86) Numéro de dépôt international: FR9900768
(87) Numéro de publication internationale: WO9951505

(56) Documents cités:
- BE-A- 729 022
- DE-A- 2 246 752
- DE-U- 29 701 558

## Description

La présente invention concerne un sac d'emballage ou conditionnement d'une charge d'un ou plusieurs produits, susceptibles par exemple de s'écouler par gravité, qu'il s'agisse d'un produit solide particulaire, par exemple une poudre, ou qu'il s'agisse d'un objet simple ou d'objets multiples en vrac.

Plus particulièrement, l'invention s'intéresse aux sacs comprenant de manière générale une enveloppe fermée d'un côté par un fond, et délimitant de l'autre côté une bouche permettant lorsqu'elle est ouverte le passage ou traversée de la charge, s'écoulant par exemple par gravité dans la position renversée dudit sac. Et l'enveloppe est conformée sur elle-même, notamment pliée, au niveau de la bouche pour fermer ce sac.

Pour une application particulière, la Demanderesse s'est intéressée à un sac tel que précédemment défini, répondant aux exigences suivantes :
- pouvoir être ouvert d'une seule main, par un geste simple, sans contact de la main de l'opérateur ou manipulateur avec l'intérieur ou le bord de la bouche, en particulier pour éviter toute contamination de cette dernière ;
- et, en position renversée et non ouverte, pouvoir s'auto-fermer sous l'effet de la charge du produit contenu par le sac, c'est-à-dire s'opposer à l'ouverture de la bouche sous l'effet de cette même charge.

Après avoir essayé différentes conformations ou pliages de l'enveloppe du sac, au niveau de sa bouche, la Demanderesse a établi que la conformation suivante, obtenue sans discontinuité de l'enveloppe et sans élément, feuille ou paroi rapportée, répondait aux exigences précitées. Cette conformation, obtenue par pliage ou repliage de l'enveloppe sur elle-même, comprend :
- un manchon extérieur, au-dessus de sa bouche, dans la position renversée dudit sac, c'est-à-dire avec sa bouche en bas ;
- au moins un pli de fermeture intérieur ;
- un col à l'intérieur duquel est disposé le pli de fermeture intérieur ;
- et au moins un pli de fermeture extérieur, fermant ledit col.

Selon la présente invention, l'enveloppe est conformée sur elle-même au niveau de ladite bouche pour fermer ledit sac. A cette fin, à l'opposé du fond, l'enveloppe présente une conformation, notamment pliure, susceptible d'être obtenue successivement par :
- pliage vers l'extérieur, puis pliage vers l'intérieur, des bords de l'ouverture du sac, pour former une bavette retroussée se prolongeant par une surenveloppe ;
- pliage des bords parallèles rapprochés de la bavette, pour former au moins un pli de fermeture intérieure du sac ;
- pliage des bords parallèles rapprochés de la surenveloppe, pour former au moins un pli de fermeture intérieure du sac.

Par différents essais, la Demanderesse a également établi qu'une telle conformation permettait au surplus d'obtenir une étanchéité relative au niveau de la fermeture de la bouche du sac, en particulier lorsque ce sac est disposé à l'intérieur d'un autre sac, lui-même extérieur, et que les deux sacs intérieur et extérieur sont sous vide partiel.

La présente invention est maintenant décrite par référence au dessin annexé, dans lequel :
- la figure 1 représente un ensemble à usage unique, destiné par exemple à être accouplé à un dispositif de mise en communication avec une enceinte fixe, cet ensemble comprenant un sac intérieur selon l'invention ;
- les figures 2 à 7 représentent respectivement les différentes étapes de mise en forme de l'enveloppe du sac, remplie avec une charge (non représentée), pour aboutir à la conformation représentée à la figure 1.

Conformément à la figure 1, on a représenté un ensemble à usage unique, destiné à être accouplé avec un dispositif de mise en communication avec une enceinte fixe, par exemple une salle blanche ou stérile.

Cet ensemble comporte de manière générale :
- un sac extérieur 10 pouvant être sous vide partiel, ayant une paroi souple ;
- un organe 11 d'obturation du sac extérieur 10, comportant de manière non représentée, un élément de porte amovible avec un joint d'étanchéité ;
- et un sac intérieur 1, pouvant être également sous vide, disposé à l'intérieur du sac extérieur 10, contenant une charge d'un produit ou d'objets en vrac.

Le sac 1 comprend une enveloppe 2 fermée d'un côté par un fond 3, et délimitant de l'autre côté une bouche 4, fermée grâce à la conformation de l'enveloppe 2 décrite ci-après, au niveau de cette bouche.

Comme le montre la figure 1, cette conformation détermine, sans discontinuité de matière ou de paroi, mais aussi sans feuille ou autre paroi rapportée :
- un manchon 6 extérieur, au-dessus de sa bouche 4, dans la position renversée du sac, c'est-à-dire avec sa bouche en bas ;
- au moins un pli 7 de fermeture intérieure ;
- un col 8 à l'intérieur duquel est disposé le pli 7 de fermeture intérieure ;
- et au moins un pli 9 de fermeture extérieure, fermant ledit col 8.

Comme le montrent les figures 2 à 7, cette conformation est obtenue de la manière suivante.

Selon la figure 2, on part d'une enveloppe 2 avec un fond fermé 3, en forme de godet, déterminant une ouverture 4 avec un bord supérieur et périphérique 2a.

Comme montré par la figure 3, on plie vers l'extérieur, puis vers l'intérieur, les bords 2a de l'ouverture 4 du sac en cours de formation, pour obtenir une bavette retroussée 2b se prolongeant par une surenveloppe 2c.

Conformément aux figures 4 et 5, on rapproche et plie, selon tout pliage approprié, les bords parallèles 2d de la bavette 2b, pour former au moins un pli 7 de fermeture intérieure du sac.

Comme montré par la figure 6, c'est la surenveloppe 2e qui permet d'obtenir le col 8 à l'intérieur duquel est disposé le pli 7 de fermeture intérieur.

Conformément aux figures 6 et 7, on plie les bords parallèles 2e de la surenveloppe 2c pour former au moins un pli 9 de fermeture extérieure du sac.

Si nécessaire, les plis 7 de fermeture intérieure, et 9 de fermeture extérieure, peuvent être complétés, pour le maintien de leur étanchéité, par toute soudure, collage, ou pinçage approprié.

Bien entendu, l'enveloppe 2 est en un matériau approprié, par exemple toute matière plastique simple ou complexe, présentant intrinsèquement la souplesse et l'étanchéité requises pour l'application considérée.

Grâce à la conformation selon l'invention, et en position renversée du sac 1, la charge 5 tend à dilater le sac 2 et le manchon 6. Du fait de sa double épaisseur, ce dernier s'oppose à cette dilatation, et interdit d'autant plus le dépliage des plis 7 sous l'effet de la charge.

Avec la conformation précédemment décrite, en tirant d'une seule main sur le pli extérieur 9, on déplie la totalité de l'enveloppe 2, au-dessus de la bouche 4, sans pratiquer d'ouverture au niveau de cette dernière, par découpe ou déchirement par exemple, et par conséquent sans être susceptible de contaminer l'intérieur du sac 1, du fait de la manipulation d'ouverture de ce dernier.

## Revendications

1. Sac (1) comprenant une enveloppe (2) fermée d'un côté par un fond (3), et délimitant une bouche (4) de l'autre côté, contenant une charge (5) susceptible de traverser, par exemple par gravité, ladite bouche, dans la position renversée dudit sac, ladite enveloppe (2) étant conformée sur elle-même au niveau de ladite bouche pour fermer ledit sac, **caractérisé en ce que**, à l'opposé du fond (3), l'enveloppe (2) présente une conformation, notamment pliure, susceptible d'être obtenue successivement par :
- pliage vers l'extérieur, puis pliage vers l'intérieur, des bords (2a) de l'ouverture (4) du sac, pour former une bavette retroussée (2b) se prolongeant par une surenveloppe (2c) ;
- pliage des bords parallèles (2d) rapprochés de la bavette (2b), pour former au moins un pli (7) de fermeture intérieure du sac ;
- pliage des bords (2e) parallèles rapprochés de la surenveloppe (2c), pour former au moins un pli (9) de fermeture extérieure du sac.

2. Sac (1) selon la revendication 1,
**caractérisé en ce que** le pli (7) de fermeture intérieure du sac et/ou le pli (9) de fermeture extérieure du sac (1) sont soudés, collés, ou pincés.

## Claims

1. Bag (1) comprising an envelope (2) closed at one end by an end wall (3) and delimiting a mouth (4) at the other end, containing a charge (5) capable of passing, for example under gravity, through the said mouth, when the said bag is in the inverted position, the said envelope (2) being shaped on itself at the said mouth in order to close the said bag, **characterized in that**, at the opposite end to the end wall (3), the envelope (2) has a shaping, especially folding, which can be obtained by doing the following in succession:
- folding outwards then folding inwards the edges (2a) of the opening (4) of the bag, in order to form a turned-up flap (2b) extended by an outer envelope (2c) ;
- folding the close-together parallel edges (2d) of the flap (2b) to form at least one fold (7) for internally closing the bag;
- folding the close-together parallel edges (2e) of the outer envelope (2c) to form at least one fold (9) for externally closing the bag.

2. Bag according to Claim 1, **characterized in that** the inner closure fold (7) of the bag and/or the outer closure fold (9) of the bag (1) are welded, bonded or clamped.

## Patentansprüche

1. Sack (1) mit einer Hülle (2), die auf einer Seite von einem Boden (3) verschlossen ist, auf der anderen Seite eine Öffnung (4) begrenzt und eine Füllung (5) enthält, die in der umgekehrten Lage des Sacks aus der Öffnung, zum Beispiel infolge der Schwerkraft, austreten kann, wobei die Hülle (2) zum Verschließen des Sacks auf der Höhe der Öffnung auf sich selbst geformt ist, **dadurch gekennzeichnet, daß** gegenüber dem Boden (3) die Hülle (2) eine Gestalt, insbesondere eine Faltung, aufweist, die erhalten werden kann durch Aufeinanderfolgen von:
- Falten der Ränder (2a) der Öffnung (4) des Sacks nach außen und dann nach innen, um einen aufgekrempelten Latz (2b) zu erhalten, der sich durch eine Außenhülle (2c) fortsetzt;
- Falten der parallelen, aneinander angenäherten Ränder (2d) des Latzes (2b), um wenigstens eine Falte (7) zum inneren Verschluß des Sacks zu bilden;
- Falten der parallelen, aneinander angenäherten Ränder (2e) der Außenhülle (2c), um wenigstens eine Falte (9) zum äußeren Verschluß des Sacks zu bilden.

2. Sack (1) nach Anspruch 1, **dadurch gekennzeichnet, daß** die Falte (7) zum inneren Verschluß des Sacks und/oder die Falte (9) zum äußeren Verschluß des Sacks (1) verschweißt, geklebt oder geklemmt sind.
